# FASCICULE DE BREVET EUROPEEN

(11) **EP 1 037 216 B1**
(45) Date de publication et mention de la délivrance du brevet: **06.05.2004**
(21) Numéro de dépôt: 00400266.3
(22) Date de dépôt: 28.01.2000
(51) Int. Cl.: H01B 11/02, H01B 13/02

(54) **Fabrication de câble de télécommunication avec des groupes de fils métalliques ayant des pas différents**
Telekomkabelherstellung mit Metalldrahtgruppen mit verschiedenen Schlägen
Manufacturing of telecom - cables with wire groups having different lays

(30) Priorité: 11.03.1999 FR 9903276
(43) Date de publication de la demande: 20.09.2000
(73) Titulaire: SAGEM S.A., 75015 Paris (FR)
(72) Inventeur: Gombert, Jean, 77130 Ville Saint Jacques (FR); Decorps, Martine, 77130 St Germain Laval (FR)
(74) Mandataire: Cabinet Martinet & Lapoux

(56) Documents cités:
- GB-A- 1 502 507
- US-A- 5 830 583

## Description

La présente invention concerne un câble de télécommunication comprenant au moins deux groupes de fils métalliques torsadés ayant des pas différents et particulièrement des améliorations apportées à la fabrication d'un câble de télécommunication à paires ou quartes symétriques.

La bande passante des câbles à paires ou à quartes de fils conducteurs isolés dépasse actuellement le gigahertz. Les propriétés de transmission requises pour ces câbles deviennent de plus en plus difficiles à satisfaire, en particulier parce que la symétrie électrique des paires ou des quartes doit être de plus en plus précise.

Cette symétrie électrique dépend à la fois de la géométrie des fils conducteurs isolés torsadés dans les paires ou les quartes mais aussi de l'homogénéité de ces fils.

Un fil conducteur isolé doit être parfaitement centré le long de l'axe longitudinal de la paire ou la quarte, typiquement avec une excentricité inférieure à quelques micromètres, ne pas présenter de fluctuation de diamètre aussi bien pour le fil métallique, dit âme, que pour la gaine isolante du fil conducteur isolé, et avoir une isolation parfaitement homogène. La fluctuation de capacité résultant des hétérogénéités géométriques et/ou des matériaux constituant le fil métallique et la gaine isolante doit se situer autour de 1 à 2 pF/m maximum.

De plus, lors de la fabrication du câble, le métal du fil métallique est recuit pour se trouver dans un état métallographique dans lequel il peut supporter en aval des opérations de groupage avec d'autres fils, par exemple de pairage ou de quartage ou d'assemblage et de gainage de paires ou de quartes. Un bon compromis est un recuit moyen permettant au fil conducteur de conserver une certaine souplesse. Un fil métallique pas assez recuit n'est pas assez souple, et un fil métallique trop recuit se déforme trop.

Des opérations en aval de l'isolation des fils métalliques, comme une torsion et/ou une traction du fil conducteur isolé, écrouissent le fil métallique et le rendent plus dur et plus résistant à la déformation et donc moins malléable. Dans ces conditions, il devient plus problématique de conserver une géométrie précise des paires ou des quartes dans le câble terminé.

En général, les fils métalliques présentent tous le même état métallographique initial. Les contraintes métallographiques subies par les fils métalliques des paires ou quartes sont différentes dans les procédés traditionnels de fabrication des câbles de télécommunication à paires ou quartes symétriques. Les contraintes métallographiques diffèrent entre paires ou quartes parce qu'elles doivent avoir des pas différents pour que le câble multipaire ou multiquarte présente une bonne paradiaphonie.

En effet, la mise en hélice des fils conducteurs isolés déforme le fil conducteur. Celui-ci est notamment courbé et tordu, ce qui génère en particulier des contraintes locales par compression et traction causées par l'allongement d'un bord du fil par rapport à l'autre. Ces déformations, et donc les contraintes générées, sont d'autant plus importantes que le pas de l'hélice est court. Les pas différents des paires ou des quartes provoquent ainsi des contraintes différentes dans les fils.

Par ailleurs, les vitesses de rotation égales au nombre de tours par minute de lyres dans des paireuses ou quarteuses pour torsader les fils conducteurs isolés en des paires ou quartes sont différentes d'une paireuses ou quarteuse à l'autre afin que les pas de torsade soient différents dans les paires ou quartes. Les forces centrifuges dans les lyres sont ainsi différentes entre les fils des différentes paires ou quartes, provoquant des contraintes différentes dans les fils.

Les pas n'étant pas les mêmes dans les paires ou quartes, les efforts de torsion sur les fils sont différents. Par exemple, un pas de torsade court dans une paire, typiquement inférieur à 10 mm, soumet les fils de la paire à des contraintes relativement élevées et confère aux fils un écrouissage élevé, tandis qu'un pas de torsade dans une autre paire typiquement supérieur à 24 mm, soumet les fils de la paire à des contraintes relativement plus faibles et confère aux fils un écrouissage faible.

Selon la technique antérieure, à la suite des opérations de pairage ou quartage à des pas différents, les fils métalliques dans les paires ou quartes assemblées pour former le câble n'ont plus au stade final le même état métallographique puisque le taux d'écrouissage varie en fonction du pas de torsade des paires ou quartes.

L'invention a pour objectif de fournir un câble de télécommunication du type défini dans l'entrée en matière présentant des caractéristiques de transmission, paradiaphonie ou télédiaphonie par exemple, entre groupes plus faibles que celles des câbles connus, et un procédé de fabrication de ce câble compensant les contraintes différentes subies dans les fils métalliques dues aux différences des pas de torsade entre groupes de fils contenus dans le câble.

Le premier objectif précité est atteint grâce à un câble de télécommunication comprenant des groupes de fils métalliques torsadés ayant des pas différents, qui est caractérisé par des états métallographiques des fils métalliques dans tous les groupes sensiblement identiques. Chaque groupe de fils est de préférence une paire de fils ou une quarte de fils.

La quasi-identité des états métallographiques des fils métalliques dans le câble de l'invention est représenté par un taux d'écrouissage ou un allongement à la rupture des fils dont la variation est sensiblement inférieure à 1,5 %, comparativement à une variation au moins égale à 6 % dans un câble traditionnel. L'invention améliore ainsi de 4 à 5 dB la paradiaphonie du câble.

Le deuxième objectif précité concerne des perfectionnements apportés à un procédé de fabrication d'un câble de télécommunication contenant des groupes de fils métalliques torsadés ayant des pas différents, comprenant des étapes de fabriquer des fils conducteurs isolés avec des fils métalliques ayant subi au moins un recuit et un gainage, de torsader les fils conducteurs isolés en groupes de fils torsadés ayant des pas différents, et d'assembler les groupes de fils en les torsadant ensemble pour constituer ledit câble. Ce deuxième objectif est atteint en imposant des états métallographiques différents aux groupes de fils métalliques à au moins un stade prédéterminé du procédé autre que pendant l'étape de torsader les fils en groupes, afin de compenser respectivement des différences d'états métallographiques de fils entre les groupes de fils à l'étape de torsader les fils en groupes et conférer des états métallographiques sensiblement identiques à tous les fils métalliques du câble fabriqué.

Selon la technique antérieure, les états métallographiques des groupes de fils après l'étape de torsader les fils en groupes avec des pas différents sont différents, et cette différence est maintenue dans les procédés de fabrication traditionnels jusqu'à obtenir le câble terminé. Selon l'invention, ladite différence est compensée à au moins un stade prédéterminé au cours du procédé de fabrication du câble qui peut être situé au niveau du groupage des fils conducteurs isolés en groupes de fils torsadés, tels que paires ou quartes, ou au cours de la fabrication des fils conducteurs isolés, ou encore au niveau de l'assemblage des groupes de fils torsadés en ledit câble, selon des première, deuxième et troisième réalisations. Cependant, ladite différence peut être compensée aux deux ou trois stades prédéterminés selon au moins deux de ces trois réalisations préférées.

Selon la première réalisation, l'étape d'imposer des états métallographiques différents comprend une étape d'exercer des tensions différentes sur des groupes de fils conducteurs isolés après l'étape de fabriquer des fils conducteurs isolés et avant l'étape de torsader les fils en groupes. Par exemple, les tensions différentes sont exercées entre des ensembles de bobines depuis lesquels les fils conducteurs isolés des groupes sont tirés et plusieurs moyens pour torsader les fils conducteurs isolés tirés en groupes. La compensation des différents états métallographiques du groupe de fils à l'étape de torsader les fils en groupes est alors obtenue par des tensions qui sont exercées sur les groupes de fils conducteurs isolés qui varient dans le même sens que les pas des groupes d'un groupe à l'autre.

Selon la deuxième réalisation, l'étape d'imposer des états métallographiques différents comprend une étape d'imposer des paramètres différents aux recuits des groupes de fils métalliques. En particulier, lesdits paramètres sont les températures et/ou les durées de recuit des groupes de fils métalliques. La compensation des différents états métallographiques des groupes de fils à l'étape de torsader les fils en groupes est alors obtenue par des paramètres imposés aux recuits des groupes de fils métalliques qui varient dans le sens inverse aux pas des groupes d'un groupe à l'autre. Ces différents recuits sont obtenus lors de l'opération de fabrication du fil isolé qui est une opération tandem tréfilage/recuit/isolation.

Selon la troisième réalisation, l'étape d'imposer des états métallographiques différents comprend une étape d'exercer des tensions différentes sur les groupes de fils torsadés entre l'étape de torsader les fils en groupes et l'étape d'assembler les groupes de fils. Par exemple, les tensions différentes sont exercées entre des bobines depuis lesquelles les groupes de fils torsadés sont tirés, et un moyen pour torsader et/ou gainer ensemble les groupes tirés de fils torsadés en ledit câble. La compensation des différents états métallographiques du groupe de fils à l'étape de torsader les fils en groupes est alors obtenue par des tensions exercées sur les groupes de fils torsadés qui varient dans le même sens que les pas des groupes d'un groupe à l'autre.

D'autres caractéristiques et avantages de la présente invention apparaîtront plus clairement à la lecture de la description suivante de plusieurs réalisations préférées de l'invention en référence aux dessins annexés correspondants dans lesquels :
- la figure 1 est une vue longitudinale schématique d'une paire de fils conducteurs isolés torsadés ;
- la figure 2 est une section transversale d'une quarte de fils conducteurs isolés torsadés ;
- les figures 3 et 4 sont des sections transversales d'un câble à quatre paires et d'un câble à deux quartes, respectivement ;
- la figure 5 montre schématiquement une ligne de fabrication de fil conducteur isolé ;
- la figure 6 montre schématiquement une paireuse ; et
- les figures 7 et 8 montrent schématiquement deux réalisations de ligne d'assemblage de paires de fils torsadés produisant un câble de télécommunication selon l'invention, respectivement.

Les figures 1 et 2 montrent deux types de groupe de fils conducteurs isolés auxquels on se référera dans la suite à titre d'exemple, chaque groupe comprenant au moins deux fils destinés à transmettre des données à haute fréquence.

Selon la figure 1, une paire symétrique P constitue un groupe de deux fils conducteurs isolés torsadés F1 et F2. Selon la figure 2, une quarte symétrique Q constitue un groupe de quatre fils répartis en deux paires torsadées ensemble de fils conducteurs isolés F3-F5 et F4-F6. Dans chacun de ces groupes à deux et quatre fils, chaque paire F1-F2, F3-F5 et F4-F6 est symétrique par rapport à l'axe longitudinal du groupe et chaque fil décrit une hélice autour de l'axe longitudinal du câble avec un pas p constant compris entre quelques millimètres et quelques dizaines de millimètres.

Chaque fil conducteur isolé F1 à F6 comprend un fil métallique FM, dit également âme, par exemple en cuivre, et une gaine isolante individuelle GF entourant le fil métallique FM, en matière thermoplastique, tel que polyéthylène ou polypropylène massif ou cellulaire, ou cellulaire et massif. Par exemple, le diamètre du fil métallique est de quelques dixièmes de millimètres et le diamètre extérieur de la gaine GF est compris entre 0,5 et 1,5 mm environ.

La paire ou la quarte montrée aux figures 1 et 2 est incluse dans un câble cylindrique comprenant N paires ou quartes qui ont des pas de torsade différents, comme montré aux figures 3 et 4, avec N ≥ 2. Dans la figure 3, un câble de télécommunications CP comprend N = 4 paires de fils conducteurs isolés P1 à P4 qui ont des pas de torsade différents et qui peuvent être maintenues et protégées dans un écran de blindage collectif EC ayant au moins une face métallisée ou, complètement métallisée, et entourée d'une gaine de protection extérieure GC en matière isolante telle que PVC ou matériau ignifuge sans halogène. Le câble de télécommunication montré à la figure 4 est du type méplat et comprend deux quartes Q1 et Q2 de pas différents, également entourées par un écran EC et une gaine de protection extérieure GC. Lorsqu'un écran est présent dans le câble, un conducteur métallique non isolé, dit fil de continuité électrique, ainsi qu'un filin destiné à déchirer la gaine, sont inclus respectivement entre l'écran et la gaine et à l'intérieur de l'écran.

Dans la description des figures 5, 6 et 7, un fil métallique situé dans un poste dans la chaîne de fabrication d'un câble sera associé à un état métallographique respectif EM1 à EM9.

La fabrication d'un fil conducteur isolé F dans la ligne de fabrication de fil LFF montrée à la figure 5 part d'une ébauche filaire EB ayant un plus grand diamètre, par exemple compris entre 2 et 8 mm, que le diamètre du fil métallique FM inclus dans le fil conducteur isolé F.

Dans la figure 5, l'ébauche EB est étirée dans une tréfileuse TF comprenant plusieurs filières FI afin que l'ébauche atteigne progressivement le diamètre du fil métallique FM. Puis le fil métallique tréfilé est recuit dans un système de recuit REC soit à effet Joule entre deux poulies à des potentiels différents, soit à induction, ou plus rarement dans un four, de manière à le rendre plus malléable. La gaine GF est ensuite développée autour du fil métallique recuit dans une extrudeuse EX d'où sort le fil conducteur isolé F tiré par une roue ROF autour de laquelle le fil conducteur isolé F est enroulé.

Le fil métallique passe d'un état métallographique écroui EM1 dans l'ébauche EB à un état métallographique recuit EM2 en sortie du système de recuit REC, puis à un état métallographique de recuit EM3 sur la roue ROF en sortie de la ligne de fabrication de fil. La différence entre les états EM1 et EM2 est due aux contraintes d'étirement qui modifient la cristallisation du fil en sortie du système de recuit REC.

En général, les fils métalliques FM dans les paires composant un câble ont les mêmes états métallographiques EM2 et EM3 lorsque le processus de fabrication d'un fil métallique est bien maîtrisé. Toutefois, selon une deuxième réalisation préférée de l'invention, les états métallographiques EM2 des fils métalliques FM constituant les paires sont différents.

Une ligne de fabrication de fil conducteur isolé telles que celle LFF montrée à la figure 5 peut alimenter en fil conducteur isolé plus de deux paireuses, comme celle montrée à la figure 6, ou plus d'une quarteuse, les vitesses de déplacement dans une ligne LFF étant au moins cinq fois plus élevées environ que la vitesse de défilement dans une paireuse ou une quarteuse.

Dans une paireuse PA montrée à la figure 6, deux fils conducteurs isolés F1 et F2 sont tirés depuis deux bobines BF1 et BF2. Les deux fils conducteurs isolés F1 et F2 traversent un anneau d'entrée AEP d'une lyre de pairage tournante LYP, sont guidés sur la lyre, puis traversent un anneau de sortie ASP de la lyre LYP de manière à être torsadés en une paire P qui est tirée et enroulée autour d'une roue motrice ROP. Si nécessaire, avant l'enroulement autour de la roue ROP, la paire est introduite dans une gaine de protection rubanée dans un poste de gainage entre l'anneau de sortie ASP de la lyre et la roue ROP. Pour fabriquer une quarte dans une quarteuse, au lieu des deux bobines BF1 et BF2, quatre bobines sont prévues depuis lesquelles les quatre fils conducteurs isolés F3 à F6 constituant la quarte sont tirés vers l'anneau d'entrée AEP de la lyre.

Dans la paireuse (quarteuse) PA, les fils métalliques FM dans les fils conducteurs isolés F1 et F2 sont à un état métallographique EM4 entre les bobines BF1 et BF2 et l'anneau d'entrée de lyre AEP en raison d'une tension T₄ appliquée à l'entrée de la lyre. Les fils métalliques sont ensuite dans un état métallographique EM5 en raison d'une contrainte C₅ exercée dans la lyre LYP.

La contrainte C₅ peut s'exprimer comme la somme d'une force de traction T₅ exercée dans la lyre et d'une contrainte liée à la déformation géométrique des fils conducteurs isolés.${\text{C}}_{\text{5}} {\text{= T}}_{\text{5}} \text{+ g(p)}$ où T₅ = 2 T₄ + (R / R₀)² k/p est la force de traction exercée dans la lyre ;
g(p) = k'/p est la contrainte liée à la déformation géométrique du fil ;
R = vitesse de rotation de la lyre LYP ;
R₀ = constante dépendant de la lyre ;
p = pas de la paire (ou quarte);
k et k' sont des constantes dépendant du diamètre du fil conducteur métallique FM et du diamètre du fil conducteur isolé F1, F2.

Les fils métalliques FM dans les fils F1 et F2 de la paire torsadée en sortie de la lyre LYP sont à un autre état métallographique EM6 en raison de la force de traction exercée par la roue motrice ROP.

Pour une fabrication en continu du câble, plusieurs paireuses ou quarteuses du type de celle montrée à la figure 6 peuvent fonctionner en parallèle de manière à alimenter en continu une ligne d'assemblage telle que celle montrée à la figure 7 ou 8, comme indiqué par une flèche en trait pointillé à droite dans la figure 6.

Selon la technique antérieure, les contraintes exercées C₅ sur les fils lors de l'opération de torsion sont différentes lorsque les pas des paires ou quartes sont différents et les états métallographiques EM6 des fils en sortie de paireuses (quarteuses) sont différents.

Les vitesses de rotation R sont différentes entre les paireuses (quarteuses) parallèles afin d'alimenter à une même vitesse constante en paires ou quartes avec des pas différents une ligne d'assemblage et de gainage telle que celle montrée à la figure 7 ou 8, ou bien les vitesses de rotation R dans les paireuses sont constantes et les vitesses linéaires des paires (ou quartes) dans les paireuses (ou quarteuses) sont ajustées en fonction des pas différents.

Une ligne d'assemblage LASa assemble des groupes de fils conducteurs isolés qui sont quatre paires P1 à P4 (ou quatre quartes Q1, Q4) selon la réalisation montrée à la figure 7, et les enveloppe ensemble avec un ruban diélectrique ou complexe polymère-métal comme montré à la figure 3, ou qui sont des quartes (ou paires) posées en long et enveloppées dans une gaine composite EC-GC comme montré à la figure 4. Toutefois, notamment pour des câbles à quatre paires, le rubannage de l'ensemble des paires est facultatif.

La ligne d'assemblage et de rubannage LASa montrée à la figure 7 comprend quatre bobines BP1 à BP4 depuis lesquelles les paires de fils conducteurs isolés P1 à P4 sont déroulées respectivement à travers un anneau d'entrée AEC d'une lyre de câblage tournante LYC, sont guidées sur la lyre LYC, puis traversent un anneau de sortie ASC pour être assemblées et torsadées en un câble CP qui est tiré et enroulé autour d'une roue motrice ROC. En variante, lorsque le pairage ou le quartage et l'assemblage des paires ou quartes sont effectués en continu, les bobines BP1 à BP4 et les roues ROP sont supprimées afin que les paires P1 à P4 ou quartes sortant des paireuses ou quarteuses passent des anneaux de sortie ASP des paires ou quartes à l'anneau d'entrée AEC de l'assembleuse éventuellement à travers une ou plusieurs roues de guidage et de traction comme indiqué schématiquement par la flèche en trait pointillé à droite dans la figure 6. Avant d'être enroulé autour de la roue ROC, le câble CP ainsi constitué peut traverser un poste de rubannage intermédiaire (non représenté) dans lequel un ruban composite comprenant par exemple l'écran EC et la gaine de protection GC entoure l'ensemble des quatre paires (ou quartes) torsadées ensemble, sortant de la lyre de câble LYC.

Chaque fil métallique FM dans chacune des paires P1 à P4 est à un état métallographique EM7 entre la bobine respective BP1 à BP4 et l'anneau d'entrée AEC en raison d'une force de traction T₇ appliquée à la paire au départ de la ligne d'assemblage. Le fil métallique subit une force d'assemblage et de torsion T₈ appliquée au fil dans la lyre LYC ce qui définit un état métallographique EM8 du fil. Le fil métallique est à un état final EM9 au niveau de la roue de traction ROC due à une force de traction T₉ exercée par celle-ci. En général, lors du gainage du câble, l'état métallographique du fil dans le poste de gainage ne varie pas.

Selon une autre réalisation, la ligne d'assemblage LASb est une ligne de gainage comme montré à la figure 8. Elle comprend deux bobines BP1 BP2 selon l'exemple illustré, ou bien quatre bobines, depuis lesquelles des groupes de fils conducteurs isolés, par exemple des paires P1, P2, ou bien des quartes, sont déroulés et guidés jusqu'à un poste de gainage GA et éventuellement de pose de rubans, où les groupes sont enveloppés ensemble avec une gaine composite EC-GC. Puis l'ensemble constituant un câble CP (ou CQ) est tiré et enroulé autour d'une roue motrice ROC. Chaque fil métallique FM dans chacun des groupes de fils P1 P2 est à un état métallographique EM7 entre la bobine respective BP1, BP2 et le poste de gainage GA en raison d'une force de traction T₇ appliquée au groupe de fils au début de la ligne de gainage. Le fil métallique subit une force T₈ au niveau du poste de gainage, ce qui définit un état métallographique EM8 du fil. Le fil métallique est à un état final EM9 au niveau de la roue de traction ROC dû à une force de traction T₉ exercée par celle-ci.

Selon la technique antérieure, tous les fils métalliques FM dans les paires P1 à P4 subissent les mêmes contraintes dans la ligne d'assemblage, et ainsi leurs états métallographiques EM7, EM8 et EM9 sont différents à la suite des états EM5 et EM6 respectivement différents dans les paireuses. Toutefois, selon une troisième réalisation de l'invention, les tensions T₇ exercées sur les paires P1 à P4 dans l'assembleuse entre les bobines BP1 à BP4 et l'anneau d'entrée AEC de la lyre LYC, ou dans la ligne de gainage LASb entre les bobines BP1 et BP2 et le poste de gainage GA, sont différentes.

Il est rappelé que l'invention a pour objectif d'obtenir un même état métallographique final EM9 pour tous les fils métalliques FM contenus dans le câble, lorsque le câble à fabriquer comporte plusieurs groupes chacun d'au moins deux fils, tels que paires ou quartes, malgré des traitements différents des fils subis dans les paireuses (quarteuses) PA au niveau des lyres LYP dus à des différences de pas p dans les paires (quartes) qui confèrent aux fils métalliques dans les paires (quartes) des états métallographiques EM5 différents.

Trois réalisations préférées de l'invention sont présentées ci-après afin de compenser les états métallographiques différents EM5 respectivement dans les paireuses (quarteuses), dans les lignes de fabrication des fils conducteurs isolés, et dans la ligne d'assemblage et de gainage.

Selon une première réalisation de l'invention, tous les fils métalliques FM contenus dans les fils conducteurs isolés F sont fabriqués de la même manière dans la ou les lignes de fabrication de fil LFF (figure 5) et ont des états métallographiques EM1 à EM3 respectivement identiques. L'état métallographique EM3 de chaque fil métallique FM est par exemple caractérisé par des mesures métallographiques connues telles que détermination de taille de grain, de tension de rupture, de résistance à la déformation ou de taux d'écrouissage du fil métallique. Dans le cadre de l'invention, des états métallographiques des fils métalliques sont dits "sensiblement identiques" lorsque les différences des taux d'écrouissage des fils par rapport à des états métallographiques différents considérés à des endroits similaires dans les lignes sont inférieures à 1,5 % environ.

Dans les paireuses (quarteuses) PA (figure 6), les vitesses linéaires V sont égales afin que les paires (quartes) entrent dans la ligne d'assemblage et de gainage LAG (figure 7) avec des vitesses V identiques lorsque les paireuses fonctionnent en continu avec la ligne d'assemblage LASa ou LASb, et les états métallographiques EM6 des fils métalliques FM dans les paires P1 à P4 en sortie des paireuses soient sensiblement identiques et cette sensible identité des états métallographiques soit maintenue dans les postes de la ligne LASa, LASb.

Pour des états métallographiques EM6 sensiblement identiques et plus précisément des états métallographiques EM5 identiques malgré les vitesses de rotation différentes des lyres LYR et des pas différents dans les quatre paireuses selon la réalisation illustrée aux figures 6 et 7 ou 8, les tensions T₄ exercées sur les paires de fils F1-F2 dans les paireuses sont différentes.

Les tensions T₄ sont respectivement déterminées en fonction des vitesses de rotation différentes R des lyres LYP et donc des pas prédéterminés différents p des paires. Dans la relation précitée (1), la vitesse linéaire V = p.R est constante dans les paireuses et la vitesse de rotation de lyre R est inversement proportionnelle au pas p et la contrainte C₅ exercée dans la lyre LYP est reliée au pas p par la relation suivante :${\text{C}}_{\text{5}} {\text{= 2 T}}_{\text{4}} {\text{+ k"/p}}^{\text{3}} \text{+ k'/p.}$ k' et k" étant des constantes.

Pour que les états métallographiques EM6 en sortie de lyre soient identiques sur les quatre paires (quartes) malgré des pas différents, il faut que les sommes des contraintes T₄ + C₅ exercées dans les paireuses (quarteuses) soient identiques pour les quatre paires (quartes).

Pour maintenir la somme des contraintes C₅ + T₄ = 3 T₄ + k"/p³ + k'/p constante dans les paireuses, il faut que la tension T₄ varie en sens inverse du pas p. Pour la paire parmi les quatre paires P1 à P4 ayant le pas le plus court, par exemple égal à 8 mm, la tension T₄ est réglée pour être la plus faible ; réciproquement, pour la paire ayant le pas le plus long, par exemple égal à 24 mm, la tension T₄ est réglée pour être la plus élevée.

Selon une deuxième réalisation de l'invention, les états métallographiques EM6 à EM8 des fils métalliques FM dans les paires (quartes) PA (figure 6) entre les sorties des paireuses (quarteuses) et la ligne d'assemblage et de gainage LAG (figure 7) sont sensiblement identiques. Pour compenser a priori les différences entre les états métallographiques EM5 des fils métalliques FM dans les paireuses, dans lesquelles les tensions d'entrée T₄ sont identiques et les vitesses linéaires V sont identiques, dues aux pas différents p des paires P1 à P4, l'un prédéterminé des états métallographiques EM1 à EM3 dans les fils métalliques FM de chaque paire fabriqués par la ou les lignes de fabrication LFF (figure 5) est différent des états métallographiques prédéterminés dans les fils métalliques des autres paires.

Selon un exemple préféré, la différence de comportement métallographique des fils métalliques dans un câble traditionnel terminé est compensée par les recuits des groupes de fils, c'est-à-dire des paires ou quartes de fils.

Sans compensation, la contrainte C5 exercée sur les fils varie en sens inverse du pas p selon la relation précitée, pour des tensions T₄ identiques appliquées aux fils F1 et F2 dans les paireuses. La contrainte C5 exercée sur un fil lui confère proportionnellement une résistance à la déformation et donc proportionnellement un écrouissage ; ainsi plus le pas est petit, plus l'écrouissage conféré au pairage (quartage) est élevé.

Selon l'invention, le recuit conféré à un fil métallique dans le système de recuit REC varie dans le sens inverse du pas afin de compenser l'écrouissage dans la paireuse (quarteuse) que subit le fil métallique. Ce recuit peut être caractérisé par plusieurs paramètres comme le taux d'écrouissage et l'allongement à la rupture du fil.

Pour la paire parmi les quatre paires P1 à P4 ayant le pas le plus court, le recuit des fils métalliques de cette paire à l'état métallographique EM2 en sortie du système de recuit REC est le plus important, c'est-à-dire les fils métalliques de cette paire sont les plus malléables, et la température et/ou la durée de recuit des fils de cette paire sont les plus élevés. A contrario, pour la paire ayant le pas le plus long, le recuit des fils métalliques de cette paire à l'état métallographique EM2 est le plus faible, et la température et/ou la durée de recuit des fils de cette paire sont les plus faibles.

Les différences entre les états métallographiques de recuit EM2 des fils métalliques sont par exemple quantifiées par les différences entre les allongements à la rupture de ces fils, de l'ordre de 1 à 12%.

Selon une troisième réalisation de l'invention, tous les fils métalliques FM des paires (quartes) du câble sont recuits et isolés de la même manière, et les états métallographiques EM1 à EM4 des fils métalliques FM dans la ou les lignes de fabrication de fil LFF (figure 5) et en entrée dans les paireuses (quarteuses) PA (figure 6) sont respectivement sensiblement identiques. Pour compenser a posteriori les différences entres les états métallographiques EM5 des fils métalliques FM dans les paireuses dues aux pas différents p dans les paires P1 à P4, les tensions d'entrée T₄ dans les paireuses étant identiques, les états métallographiques EM7 des fils métalliques FM dans les paires entre les bobines BP1 à BP4 et l'anneau d'entrée AEC de la lyre LYC dans la ligne d'assemblage LASa (figure 7), ou entre les bobines BP1 et BP2 et le poste de gainage GA dans la ligne d'assemblage LASb (figure 8), sont différents. En variante, les états métallographiques EM6 = EM7 des fils métalliques dans les paires entre les anneaux de sortie ASP des paireuses et l'anneau d'entrée AEC de la ligne LASa ou le poste de gainage GA de la ligne LASb lorsque les paireuses sont reliées en continu à la ligne LASa, LASb sont différents. Les différences des états métallographiques EM7 sont réalisées en exerçant des tensions T₇ différentes sur les paires (quartes) P1 à P4 par exemple par des moyens à roue ou chenille de freinage réglables.

De manière analogue à la première réalisation, plus le pas p d'une paire est court et plus la contrainte C5 est élevée et plus la tension T₇ de la paire est réglée faiblement. Réciproquement, plus le pas p d'une paire est long, plus la tension à régler T₇ de la paire est élevée. Les tensions T₇ compensent respectivement les contraintes C5 afin que les états métallographiques finaux EM9 de tous les fils métalliques FM dans le câble terminé CP soient sensiblement identiques.

Plus généralement, les première, deuxième et troisième réalisations sont combinables deux à deux ou toutes les trois afin que deux ou trois états métallographiques EM4, EM2, EM6 différents entre les groupes de fils P1 à P4 compensent les différences des états métallographiques (EM5) des groupes de fils lors des groupages, pairages PA ou quartages, dues aux pas différents des torsades des groupes de fils, et afin que les états métallographiques finaux EM9 des fils dans le câble CP, CQ soient sensiblement identiques.

## Revendications

1. Câble de télécommunication (CP, CQ) comprenant des groupes (P1-P4) de fils métalliques torsadés (FM) ayant des pas différents (p), **caractérisé par** des états métallographiques (EM9) des fils métalliques dans tous les groupes sensiblement identiques.

2. Câble conforme à la revendication 1, dans lequel chaque groupe de fils est une paire (P) de fils (F1, F2) ou une quarte (Q) de fils (F3-F6).

3. Procédé pour fabriquer un câble de télécommunication (CP, CQ) contenant des groupes (P1-P4) de fils métalliques torsadés (FM) ayant des pas différents (p), comprenant des étapes de fabriquer (LFF) des fils conducteurs isolés (F) avec des fils métalliques (FM) ayant subi au moins un recuit (REC) et un gainage (EX), de torsader (LYP) les fils conducteurs isolés en groupes de fils torsadés ayant des pas différents (p), et d'assembler (LYC) les groupes de fils (P1-P4) en les torsadant ensemble pour constituer ledit câble (CP, CQ), **caractérisé par** une étape d'imposer des états métallographiques différents (EM4 ; EM2 ; EM7) aux groupes (P1-P4) de fils métalliques (FM) à au moins un stade prédéterminé du procédé (BF1-BF2, AEP ; REC ; BP1-BP4, AEC, GA) autre que pendant l'étape de torsader (PA) les fils en groupes, afin de compenser respectivement des différences d'états métallographiques de fils (EM5) entre les groupes de fils (P1-P4) à l'étape de torsader (LYP) les fils en groupes et conférer des états métallographiques sensiblement identiques (EM9) à tous les fils métalliques du câble fabriqué (CP, CQ).

4. Procédé conforme à la revendication 3, selon lequel l'étape d'imposer des états métallographiques différents (EM4) comprend une étape d'exercer des tensions différentes (T₄) sur des groupes (P1-P4) de fils conducteurs isolés métalliques (FM(F1), FM(F2)) après l'étape de fabriquer (LFF) des fils conducteurs isolés (F) et avant l'étape de torsader (LYP) les fils en groupes.

5. Procédé conforme à la revendication 4, selon lequel les tension différentes (T₄) sont exercées entre des ensembles de bobines (BF1, BF2) depuis lesquels les fils conducteurs isolés (F1, F2) des groupes (P1-P4) sont tirés, et plusieurs moyens (LYP) pour torsader les fils conducteurs isolés tirés en groupes.

6. Procédé conforme à la revendication 4 ou 5, selon lequel les tensions (T₄) exercées sur les groupes (P1-P4) de fils conducteurs isolés (FM(F1), FM(F2)) varient dans le même sens que les pas (p) des groupes d'un groupe à l'autre.

7. Procédé conforme à l'une quelconque des revendications 3 à 6, selon lequel l'étape d'imposer des états métallographiques différents (EM2) comprend une étape d'imposer des paramètres différents aux recuits (REC) des groupes (P1-P4) de fils métalliques (FM).

8. Procédé conforme à la revendication 7, selon lequel lesdits paramètres sont les températures et/ou les durées de recuit des groupes de fils métalliques (P1-P4).

9. Procédé conforme à la revendication 7 ou 8, selon lequel lesdits paramètres imposés aux recuits des groupes de fils métalliques (P1-P4) varient dans le sens inverse aux pas (p) des groupes d'un groupe à l'autre.

10. Procédé conforme à l'une quelconque des revendications 3 à 9, selon lequel l'étape d'imposer des états métallographiques différents (EM7) comprend une étape d'exercer des tensions différentes (T₇) sur les groupes (P1-P4) de fils torsadés (FM(F1), FM(F2)) entre l'étape de torsader (LYP) les fils en groupes et l'étape d'assembler (LYC, GA) les groupes de fils.

11. Procédé conforme à la revendication 10, selon lequel les tensions différentes (T₇) sont exercées entre des bobines (BP1-BP2) depuis lesquelles les groupes de fils torsadés (P1-P4) sont tirés, et un moyen (LYC, GA) pour torsader et/ou gainer ensemble les groupes tirés de fils torsadés en ledit câble (CA).

12. Procédé conforme à la revendication 10 ou 11, selon lequel les tensions (T₇) exercées sur les groupes de fils torsadés (P1-P4) varient dans le même sens que les pas (p) des groupes d'un groupe à l'autre.

## Claims

1. A telecommunications cable (CP,CQ) comprising groups (P1 - P4) of twisted metal wires (FM) having different pitches (p), **characterised by** substantially identical metallographic states (EM9) of the metal wires in all the groups.

2. A cable according to claim 1, wherein each group of wires is a pair (P) of wires (F1, F2) or a quad (Q) of wires (F3 - F6).

3. A method of manufacturing a telecommunications cable (CP, CQ) containing groups (P1 - P4) of twisted metal wires (FM) having different pitches (p), comprising steps of manufacturing (LFF) insulated conductor wires (F) with metal wires (FM) which have undergone at least one annealing (REC) and a sheathing (EX), twisting (LYP) the insulated conductor wires into groups of twisted wires having different pitches (p), and assembling (LYC) the groups of wires (P1 - P4) by twisting them together to form the said cable (CP, CQ), **characterised by** a step of imposing different metallographic states (EM4; EM2; EM7) on the groups (P1 - P4) of metal wires (FM) in at least one predetermined stage of the process (BF1 - BF2, AEP; REC; BP1 - BP4, AEC, GA) other than during the step of twisting (PA) the wires in groups, in order to compensate respectively differences in metallographic states of wires (EM5) between the groups of wires (P1 - P4) in the step of twisting (LYP) the wires into groups and imparting substantially identical metallographic states (EM9) to all the metal wires of the manufactured cable (CP, CQ).

4. A method according to claim 3, wherein the step of imposing different metallographic states (EM4) comprises a step of exerting different tensions (T4) on groups (P1 - P4) of metal insulated conductor wires (FM,(F1), FM(F2)) after the step of manufacturing (LFF) insulated conductor wires (F) and before the step of twisting (LYP) the wires in groups.

5. A method according to claim 4, wherein the different tensions (T4) are exerted between coil assemblies (BF1, BF2) from which the insulated conductor wires (F1, F2) of the groups (P1 - P4) are drawn, and a plurality of means (LYP) for twisting the drawn insulated conductor wires in groups.

6. A method according to claim 4 or 5, wherein the tensions (T4) exerted on the groups (P1 - P4) of insulated conductor wires (FM(F1), FM(F2)) vary in the same direction as the pitches (p) of the groups from one group to another.

7. A method according to any one of claims 3 to 6, wherein the step of imposing different metallographic states (EM2) comprises a step of imposing different parameters on the annealings (REC) of the groups (P1 - P4) of metal wires (FM).

8. A method according to claim 7, wherein the said parameters are the temperatures and/or the annealing durations of the groups of metal wires (P1 - P4).

9. A method according to claim 7 or 8, wherein the said parameters imposed on the annealings of the groups of metal wires (P1 - P4) vary inversely to the pitches (p) of the groups from one group to another.

10. A method according to any one of claims 3 to 9, wherein the step of imposing different metallographic states (EM7) comprises a step of exerting different tensions (T7) on the groups (P1 - P4) of twisted wires (FM(F1), FM(F2)) between the step of twisting (LYP) the wires in groups and the step of assembling (LYC, GA) the groups of wires.

11. A method according to claim 10, wherein the different tensions (T7) are exerted between coils (BP1 - BP2) from which the groups of twisted wires (P1 - P4) are drawn, and a means (LYC, GA) for twisting and/or sheathing together the drawn groups of wires twisted in said cable (CA).

12. A method according to claim 10 or 11, wherein the tensions (T7) exerted on the groups of twisted wires (P1 - P4) vary in the same direction as the pitches (p) of the groups from one group to another.

## Patentansprüche

1. Fernmeldekabel (CP, CQ), das Gruppen (P1-P4) verdrillter Drähte (FM) mit unterschiedlichem Verdrillungsschritt (p) enthält, **gekennzeichnet durch** im Wesentlichen identische metallographische Zustände (EM9) der Drähte in allen Gruppen.

2. Kabel nach Patentanspruch 1, in dem jede Drahtgruppe ein Paar (P) von Drähten (F1, F2) oder ein Vierer (Q) von Drähten (F3-F6) ist.

3. Verfahren zur Herstellung eines Fernmeldekabels (CP, CQ), das Gruppen (P1-P4) verdrillter Drähte (FM) mit unterschiedlichem Verdrillungsschritt (p) enthält, Schritte der Herstellung (LFF) der isolierten Leitungsdrähte (F) aus Drähten (FM), die mindestens einem Glühvorgang (REC) und einer Ummantelung (EX) unterworfen wurden, der Verdrillung (LYP) der isolierten Leitungsdrähte zu Gruppen verdrillter Dräht mit unterschiedlichen Verdrillungsschritten (p), und der Zusammenfassung (LYC) der Drahtgruppen (P1-P4) durch ihre gemeinsame Verdrillung enthaltend, um das genannte Kabel (CP, CQ) zu bilden, **gekennzeichnet durch** einen Schritt, in dem den Gruppen (P1-P4) von Drähten (FM) in mindestens einem vorbestimmten Stadium des Verfahrens (BF1-BF2, AEP; REC; BP1-BP4, AEC, GA), jedoch nicht dem Schritt der Verdrillung (PA) der Drähte zu Gruppen, unterschiedliche metallographische Zustände (EM4; EM2; EM7) verliehen werden, um jeweils Unterschiede der metallographischen Zustände von Drähten (EM5) zwischen den Drahtgruppen (P1-P4) im Schritt der Verdrillung (LYP) der Drähte zu Gruppen auszugleichen und allen Drähten des hergestellten Kabels (CP, CQ) im Wesentlichen identische (EM9) metallographische Zustände zu verleihen.

4. Verfahren nach Patentanspruch 3, in dem der Schritt der Verleihung unterschiedlicher metallographischer Zustände (EM4) einen Schritt der Ausübung unterschiedlicher Spannungen (T₄) auf Gruppen (P1-P4) isolierter Leitungsdrähte (FM(F1), FM(F2)) nach dem Schritt der Herstellung (LFF) der isolierten Leitungsdrähte (F) und vor dem Schritt der Verdrillung (LYP) der Drähte zu Gruppen umfasst.

5. Verfahren nach Patentanspruch 4, in dem die unterschiedlichen Spannungen (T₄) zwischen Anordnungen von Spulen (BF1, BF2), von denen die isolierten Leitungsdrähte (F1, F2) der Gruppen (P1-P4) abgerollt werden, und mehreren Mitteln (LYP) zum Verdrillen der abgerollten isolierten Leitungsdrähte zu Gruppen ausgeübt werden.

6. Verfahren nach Patentanspruch 4 oder 5, in dem die Spannungen (T₄), die auf die Gruppen (P1-P4) isolierter Leitungsdrähte (FM(F1), FM(F2)) ausgeübt werden, in demselben Sinn von einer Gruppe zur anderen variieren, wie die Verdrillungsschritte (p) der Gruppen.

7. Verfahren nach irgendeinem der Patentansprüche 3 bis 6, in dem der Schritt der Verleihung unterschiedlicher metallographischer Zustände (EM2) einen Schritt enthält, in dem dem Glühen (REC) der Gruppen (P1-P4) von Drähten (FM) unterschiedliche Parameter auferlegt werden.

8. Verfahren nach Patentanspruch 7, in dem die genannten Parameter die Glühtemperaturen und/oder -zeiten der Drahtgruppen (P1-P4) sind.

9. Verfahren nach Patentanspruch 7 oder 8, in dem die genannten, dem Glühen der Drahtgruppen (P1-P4) auferlegten Parameter im dem Verdrillungsschritt (p) der Gruppen entgegengesetzten Sinn von einer Gruppe zur anderen variieren.

10. Verfahren nach irgendeinem der Patentansprüche 3 bis 9, in dem der Schritt der Verleihung unterschiedlicher metallographischer Zustände (EM7) einen Schritt enthält, in dem zwischen dem Schritt der Verdrillung (LYP) der Drähte zu Gruppen und dem Schritt der Zusammenfassung (LYC, GA) der Fadengruppen unterschiedliche Spannungen (T₇) auf die Gruppen (P1-P4) verdrillter Drähte (FM(F1), FM(F2)) ausgeübt werden.

11. Verfahren nach Patentanspruch 10, in dem die unterschiedlichen Spannungen (T₇) zwischen Spulen (BP1-BP2), von denen die Gruppen verdrillter Drähte (P1-P4) abgerollt werden, und einem Mittel (LYC, GA) zum gemeinsamen Verdrillen und/oder Ummanteln der abgerollten Gruppen verdrillter Drähte zum genannten Kabel (CA) ausgeübt werden.

12. Verfahren nach Patentanspruch 10 oder 11, in dem die Spannungen (T₇), die auf die Gruppen verdrillter Drähte (P1-P4) ausgeübt werden, in demselben Sinn von einer Gruppe zur anderen variieren, wie die Verdrillungsschritte (p) der Gruppen.
